# FASCICULE DE BREVET EUROPEEN

(11) **EP 4 151 493 B1**
(45) Date de publication et mention de la délivrance du brevet: **05.11.2025**
(21) Numéro de dépôt: 22196683.1
(22) Date de dépôt: 20.09.2022
(51) Int. Cl.: B61D 27/00, E06B 1/12

(54) **VÉHICULE COMPRENANT UN ENSEMBLE COMPRENANT UNE STRUCTURE DANS LAQUELLE EST FORMÉE UNE OUVERTURE ET UN DISPOSITIF DE JONCTION**
FAHRZEUG MIT ANORDNUNG MIT EINER STRUKTUR, DIE EINE ÖFFNUNG UND EINE VERBINDUNGSVORRICHTUNG BILDET
VEHICLE COMPRISING AN ASSEMBLY COMPRISING A STRUCTURE IN WHICH AN OPENING AND A JUNCTION DEVICE IS FORMED

(30) Priorité: 21.09.2021 FR 2109915
(43) Date de publication de la demande: 22.03.2023
(73) Titulaire: SpeedInnov, 75008 Paris (FR)
(72) Inventeur: CHARBONNEL, Fabrice, 17290 Thairé (FR); CHARTIER, Julien, 17780 Saint Nazaire Sur Charentes (FR)
(74) Mandataire: Plasseraud IP

(56) Documents cités:
- FR-A1- 2 704 819
- JP-U- S55 141 689
- US-A1- 2004 143 961
- US-A1- 2017 240 188

## Description

La présente invention concerne un véhicule, notamment ferroviaire,comprenant un ensemble comprenant une structure dans laquelle est formée une ouverture et un dispositif de jonction comprenant un premier cadre métallique encadrant totalement l'ouverture de la structure.

Les véhicules ferroviaires à grande vitesse comprennent de façon connue au moins une voiture d'extrémité et, pour chaque voiture d'extrémité, une première voiture adjacente à cette voiture d'extrémité. La première voiture comporte une caisse, et est une voiture à deux étages, présentant un étage supérieur et un étage inférieur. L'étage inférieur présente un local technique logeant une pluralité d'équipements, notamment un groupe de climatisation destiné à climatiser l'air circulant dans la première voiture.

Le groupe de climatisation est typiquement installé dans le local technique depuis l'extérieur de la caisse de la première voiture par une ouverture ménagée dans la caisse, ou structure, et encadrée par un dispositif de jonction comprenant un cadre métallique assurant l'étanchéité du local. La contrainte d'ouverture pour le passage de l'équipement est limitée par ce cadre. L'installation du groupe de climatisation est alors délicate car il est possible d'endommager la partie inférieure de celui-ci, utile à la fonction d'étanchéité.

Un tel cadre ne peut non plus être remplacé après assemblage final de la caisse.

US 2017/240188 A1 décrit un véhicule comprenant un ensemble comprenant une paroi latérale dans laquelle est formée une ouverture de fenêtre et un dispositif de jonction.

L'invention vise à pallier ces inconvénients en proposant un ensemble du type précité dans lequel l'étanchéité est améliorée tout en permettant une accessibilité à des équipements logés dans l'ouverture.

A cet effet, l'invention concerne un véhicule selon la revendication 1.

Un véhicule selon l'invention peut comporter en outre l'une ou plusieurs des caractéristiques des revendications 2 à 9.

D'autres aspects et avantages de l'invention apparaîtront au cours de la description qui suit, donnée à titre d'exemple et faite en référence aux dessins annexés, dans lesquels :
- [Fig.1] la Fig. 1 est une représentation schématique de côté d'un véhicule comprenant un ensemble selon l'invention, et
- [Fig.2] la Fig. 2 est une représentation schématique en perspective d'un dispositif de jonction du véhicule ferroviaire, ledit dispositif étant fixé à la caisse dudit véhicule.

Dans la description, les termes « inférieur », « supérieur », sont définis par rapport aux directions usuelles d'un véhicule ferroviaire disposé sur des rails.

En référence à la Figure 1, on décrit un véhicule ferroviaire 1.

Par exemple, le véhicule ferroviaire 1 est un train à grande vitesse (TGV).

Par « véhicule ferroviaire à grande vitesse », il est entendu selon l'Union internationale des chemins de fer (UIC) :
un véhicule ferroviaire roulant à des vitesses supérieures à 250 km/h sur des lignes spécialisées ;
un véhicule ferroviaire roulant à environ 200 km/h sur des lignes standards adaptées
un véhicule ferroviaire pouvant rouler à des vitesses inférieures en raison de 20 conditions particulières de relief, de contraintes topographiques ou en environnement urbain.

En variante, le véhicule est un autre véhicule terrestre, un véhicule aérien ou un véhicule nautique.

En particulier, le véhicule 1 comprend au moins une voiture d'extrémité 2.

Le véhicule 1 comporte par ailleurs, pour chaque voiture d'extrémité 2, une première voiture 4 adjacente à cette voiture d'extrémité 2.

La première voiture 4 comporte une caisse 6.

La première voiture 4 est par exemple une voiture à deux étages, présentant un étage supérieur 8 et un étage inférieur 10.

L'étage inférieur 10 présente un local technique 12 logeant une pluralité d'équipements, notamment un groupe de climatisation 14 destiné à climatiser l'air circulant dans la première voiture 4.

Le local technique 12 est par exemple refermé par une trappe (non représentée).

Avantageusement, le local technique 12 est situé au voisinage d'une extrémité 15 de la première voiture 4. Un tel emplacement permet d'optimiser la place disponible pour l'espace voyageurs dans la première voiture 4.

Le véhicule 1 selon l'invention comprend un ensemble 16 comprenant une structure 17 et un dispositif de jonction 18, représenté sur la Figure 2.

La structure 17 est par exemple formée par une partie inférieure 19 de la caisse 6 située sur un côté C de la première voiture 4 au niveau du local technique 12.

Une ouverture 21 est formée dans la structure 17 de sorte à permettre la mise en place d'équipements dans le local technique 12, en particulier du groupe de climatisation 14.

L'ouverture 21 est par exemple de forme sensiblement rectangulaire à bords arrondis, et présente par exemple une longueur maximale de 202 cm et une largeur maximale de 979 cm.

Le dispositif de jonction 18 comprend un premier cadre 20 métallique fixé de façon étanche à la partie de la caisse 6 et encadrant totalement l'ouverture 21.

Ce cadre 20 est riveté à la caisse 6 par au moins un rivet 23, par exemple deux rivets 23.

La fixation du premier cadre 20 métallique à la caisse 6 est ainsi dépourvue de soudure. En effet, un assemblage par soudure génère des zones de contrainte et de déformation importantes.

Le premier cadre 20 métallique comprend une ouverture centrale 25 disposée en regard de l'ouverture 21.

Le premier cadre 20 métallique encadre totalement l'ouverture 21 et ainsi assure l'étanchéité.

En outre, un tel cadre 20 évite la présence d'aspérités tranchantes autour de l'ouverture 21 qui pourraient détériorer les équipements lors de leur installation dans le local technique 12 à travers cette ouverture 21.

Afin d'assurer l'étanchéité entre le premier cadre 20 métallique et la trappe du local technique 12, un joint d'étanchéité (non représenté) s'étend sur la trappe entre celle-ci et le premier cadre 20 métallique.

Le premier cadre 20 métallique présente une face intérieure fixée à la structure, et une face extérieure opposée à la face intérieure du premier cadre 20 métallique.

La face extérieure 24 du premier cadre 20 métallique a une première surface S1.

Le premier cadre 20 métallique comprend une portion inférieure 26.

Le premier cadre 20 métallique présente un bord intérieur 26' orienté vers l'ouverture centrale 25. Le bord intérieur 26' est avantageusement en retrait dans la portion inférieure 26 par rapport au bord intérieur 26' dans le reste du premier cadre 20 métallique.

De préférence, le groupe de climatisation 14 comprend au moins un renfoncement 27 complémentaire d'un rivet 23 de fixation du premier cadre 20 métallique à la structure 17.

Ainsi, la présence de rivets ne détériore pas le groupe de climatisation 14.

Le premier cadre 20 métallique est avantageusement réalisé en aluminium.

Le dispositif de jonction 18 comprend en outre un deuxième cadre 28 métallique rapporté au premier cadre 20 métallique de façon étanche et réversible, et encadrant partiellement l'ouverture 25.

Avantageusement, le deuxième cadre 28 métallique est rapporté à la portion en retrait du bord intérieur 26' de la portion inférieure 26 du premier cadre 20 métallique, de sorte que le retrait du deuxième cadre 28 métallique permette un accès au groupe de climatisation 14.

Le deuxième cadre 28 métallique s'étend de préférence sur la portion inférieure 26, sensiblement rectiligne, du premier cadre 20 métallique.

De préférence, le deuxième cadre 28 métallique s'étend exclusivement sur la portion inférieure 26 du premier cadre 20 métallique.

Le deuxième cadre 28 métallique présente une face intérieure rapportée au premier cadre 20 métallique, et une face extérieure 32 opposée à la face intérieure du deuxième cadre 28 métallique.

La face extérieure 32 du deuxième cadre 28 métallique a une deuxième surface S2.

De préférence, la deuxième surface S2 est au moins égale à 35 % de la première surface S1.

De préférence, la deuxième surface S2 est au plus égale à 75 % de la première surface S1.

Le deuxième cadre 28 métallique est par exemple rapporté par vissage au premier cadre métallique 20 dans des orifices de fixation 34 ménagés en vis-à-vis dans le premier cadre 20 métallique et dans le deuxième cadre 28 métallique.

Le deuxième cadre 28 métallique est avantageusement réalisé en aluminium.

Le fait de rapporter le deuxième cadre 28 métallique de façon réversible permet un remplacement aisé du groupe de climatisation 14 en cas de détérioration lors des opérations de pose dépose effectuées en maintenance ou en première monte.

Le retrait du deuxième cadre 28 métallique lors de ces opérations accentue également l'accessibilité et l'ouverture pour l'accostage de l'outillage de mise en place de l'équipement. En place, le deuxième cadre 28 métallique assure la continuité de portée pour le joint d'étanchéité venant de la trappe du local technique 12.

En outre, les coûts de réparation du deuxième cadre 28 métallique sont inférieurs aux coûts nécessaires à la réparation d'un cadre complet.

L'ensemble est ici décrit dans l'exemple particulier d'un véhicule ferroviaire. On notera que l'invention n'est pas limitée au mode de réalisation précédemment décrit, mais pourrait présenter diverses variantes sans sortir du cadre des revendications.

## Revendications

1. Véhicule (1), notamment ferroviaire, comprenant un ensemble (16) comprenant une structure (17) dans laquelle est formée une ouverture (21), et un dispositif de jonction (18) comprenant un premier cadre (20) métallique riveté à la structure (17) et encadrant totalement l'ouverture (21) de la structure (17) et un deuxième cadre (28) métallique rapporté au premier cadre (20) métallique de façon étanche et réversible, et encadrant partiellement l'ouverture (21),
le véhicule comprenant au moins une voiture (4) comportant une caisse (6), ladite structure (17) faisant partie de la caisse (6) du véhicule (1), dans laquelle est formée l'ouverture (21) débouchant dans un local technique (12) du véhicule (1),
le premier cadre (20) métallique présentant une face intérieure fixée à la structure (17), et une face extérieure (24) opposée à la face intérieure du premier cadre (20) métallique,
le deuxième cadre (28) métallique présentant une face intérieure rapportée au premier cadre (20) métallique, et une face extérieure (32) opposée à la face intérieure du deuxième cadre (28) métallique.

2. Véhicule (1) selon la revendication 1, dans lequel le deuxième cadre (28) métallique est rapporté au premier cadre métallique (20) par vissage.

3. Véhicule (1) selon la revendication 1 ou 2, dans lequel le premier cadre (20) métallique est réalisé en aluminium et le deuxième cadre (28) métallique est réalisé en aluminium.

4. Véhicule (1) selon l'une quelconque des revendications 1 à 3, dans lequel la face extérieure (24) du premier cadre (20) métallique a une première surface (S1) et la face extérieure (32) du deuxième cadre (28) métallique a une deuxième surface (S2), la deuxième surface (S2) étant au moins égale à 35 % de la première surface (S1).

5. Véhicule (1) selon la revendication 4, dans lequel la deuxième surface (S2) est au plus égale à 75 % de la première surface (S1).

6. Véhicule (1) selon l'une quelconque des revendications 1 à 5, dans lequel le deuxième cadre (28) métallique s'étend sur une portion inférieure (26) sensiblement rectiligne du premier cadre (20) métallique.

7. Véhicule (1) selon l'une quelconque des revendications 1 à 6, dans lequel le local technique (12) est destiné à loger un groupe de climatisation (14).

8. Véhicule (1) selon la revendication 7, dans lequel le premier cadre (20) métallique comprend une ouverture centrale (25) disposée en regard de l'ouverture (21), le premier cadre (20) métallique comprend une portion inférieure (26), le premier cadre (20) métallique présente un bord intérieur (26') orienté vers l'ouverture centrale (25), le bord intérieur (26') étant en retrait dans la portion inférieure (26) par rapport au bord intérieur (26') dans le reste du premier cadre (20) métallique, dans lequel le deuxième cadre (28) métallique est rapporté à la portion en retrait du bord intérieur (26') de la portion inférieure (26) du premier cadre (20) métallique, de sorte que le retrait du deuxième cadre (28) métallique permette un accès au groupe de climatisation (14) lorsque le groupe de climatisation (14) est logé dans le local technique (12).

9. Véhicule (1) selon la revendication 7 ou 8, dans lequel un groupe de climatisation (14) est logé dans le local technique (12), et dans lequel le groupe de climatisation (14) comprend au moins un renfoncement (27) complémentaire d'un rivet (23) de fixation du premier cadre (20) métallique à la structure (17).

## Patentansprüche

1. Fahrzeug (1), insbesondere Schienenfahrzeug, umfassend eine Anordnung (16), welche eine Struktur (17) umfasst, in welcher eine Öffnung (21) gebildet ist, sowie eine Verbindungsvorrichtung (18), welche einen ersten Metallrahmen (20), welcher mit der Struktur (17) vernietet ist und die Öffnung (21) der Struktur (17) vollständig einrahmt, und einen zweiten Metallrahmen (28) umfasst, welcher mit dem ersten Metallrahmen (20) in dichter und lösbarer Weise verbunden ist und die Öffnung (21) teilweise einrahmt,
wobei das Fahrzeug wenigstens einen Wagen (4) umfasst, welcher ein Chassis (6) umfasst, wobei die Struktur (17) einen Teil des Chassis (6) des Fahrzeugs (1) bildet, in welchem die Öffnung (21) gebildet ist, welche in einem Technikraum (12) des Fahrzeugs (1) mündet,
wobei der erste Metallrahmen (20) eine innere Fläche aufweist, welche an der Struktur (17) befestigt ist,
sowie eine äußere Fläche (24) gegenüber der inneren Fläche des ersten Metallrahmens (20),
wobei der zweite Metallrahmen (28) eine innere Fläche aufweist, welche mit dem ersten Metallrahmen (20) verbunden ist, sowie eine äußere Fläche (32) gegenüber der inneren Fläche des zweiten Metallrahmens (28).

2. Fahrzeug (1) nach Anspruch 1, wobei der zweite Metallrahmen (28) mit dem ersten Metallrahmen (20) durch Verschrauben verbunden ist.

3. Metallrahmen (1) nach Anspruch 1 oder 2, wobei der erste Metallrahmen (20) aus Aluminium hergestellt ist und der zweite Metallrahmen (28) aus Aluminium hergestellt ist.

4. Fahrzeug (1) nach einem der Ansprüche 1 bis 3, wobei die äußere Fläche (24) des ersten Metallrahmens (20) eine erste Fläche (S1) aufweist und die äußere Fläche (32) des zweiten Metallrahmens (28) eine zweite Fläche (S2) aufweist, wobei die zweite Fläche (S2) wenigstens gleich 35% der ersten Fläche (S1) beträgt.

5. Fahrzeug (1) nach Anspruch 4, wobei die zweite Fläche (S2) höchstens 75% der ersten Fläche (S1) beträgt.

6. Fahrzeug (1) nach einem der Ansprüche 1 bis 5, wobei sich der zweite Metallrahmen (28) an einem im Wesentlichen geradlinigen unteren Abschnitt (26) des ersten Metallrahmens (20) erstreckt.

7. Fahrzeug (1) nach einem der Ansprüche 1 bis 6, wobei der Technikraum (12) dazu vorgesehen ist, eine Klimatisierungsgruppe (14) aufzunehmen.

8. Fahrzeug (1) nach Anspruch 7, wobei der erste Metallrahmen (20) eine zentrale Öffnung (25) umfasst, welche gegenüber der Öffnung (21) angeordnet ist, der erste Metallrahmen (20) einen unteren Abschnitt (26) umfasst, der erste Metallrahmen (20) einen inneren Rand (26') aufweist, welcher zu der zentralen Öffnung (25) orientiert ist, der innere Rand (26') zurückgesetzt in dem unteren Abschnitt (26) bezüglich des inneren Rands (26') in dem Rest des ersten Metallrahmens (20) ist, wobei der zweite Metallrahmen (28) mit dem zurückgesetzten Abschnitt des inneren Rands (26') des unteren Abschnitts (26) des ersten Metallrahmens (20) verbunden ist, so dass das Zurücksetzen des zweiten Metallrahmens (28) einen Zugang zu der Klimatisierungsgruppe (14) erlaubt, wenn die Klimatisierungsgruppe (14) in dem Technikraum (12) aufgenommen ist.

9. Fahrzeug (1) nach Anspruch 7 oder 8, wobei eine Klimatisierungsgruppe (14) in dem Technikraum (12) aufgenommen ist, und wobei die Klimatisierungsgruppe (14) wenigstens eine Ausnehmung (27) umfasst, welche komplementär zu einem Niet (23) zum Befestigen des ersten Metallrahmens (20) an der Struktur (17) ist.

## Claims

1. Vehicle (1), in particular a railway vehicle, comprising an assembly (16) comprising a structure (17) in which an opening (21) is formed, and a connection device (18) comprising a first metal frame (20) riveted to the structure (17) and fully framing the opening (21) of the structure (17) and a second metal frame (28) attached to the first metal frame (20) in a sealed and reversible manner, and partially framing the opening (21),
the vehicle comprising at least one car (4) including a body (6), said structure (17) forming part of the body (6) of the vehicle (1), in which the opening (21) emerging in a technical room (12) of the vehicle (1) is formed,
the first metal frame (20) having an inner face attached to the structure (17), and an outer face (24) opposite the inner face of the first metal frame (20),
the second metal frame (28) having an inner face attached to the first metal frame (20), and an outer face (32) opposite the inner face of the second metal frame (28).

2. Vehicle (1) according to claim 1, wherein the second metal frame (28) is attached to the first metal frame (20) by screwing.

3. Vehicle (1) according to claim 1 or 2, wherein the first metal frame (20) is made of aluminium and the second metal frame (28) is made of aluminium.

4. Vehicle (1) according to any one of claim 1 to 3, wherein the outer face (24) of the first metal frame (20) has a first surface (S1) and the outer face (32) of the second metal frame (28) has a second surface (S2), the second surface (S2) being at least equal to 35% of the first surface (S1).

5. Vehicle (1) according to claim 4, wherein the second surface (S2) is at most equal to 75% of the first surface (S1).

6. Vehicle (1) according to any one of claims 1 to 5, wherein the second metal frame (28) extends over a substantially straight lower portion (26) of the first metal frame (20).

7. Vehicle (1) according to any one of claims 1 to 6, wherein the technical room (12) is intended to house an air conditioning unit (14).

8. Vehicle (1) according to claim 7, wherein the first metal frame (20) comprises a central opening (25) disposed facing the opening (21), the first metal frame (20) comprises a lower portion (26), the first metal frame (20) has an inner edge (26') oriented towards the central opening (25), the inner edge (26') being recessed in the lower portion (26) relative to the inner edge (26') in the rest of the first metal frame (20), wherein the second metal frame (28) is attached to the recessed portion of the inner edge (26') of the lower portion (26) of the first metal frame (20), such that the resurfacing of the second metal frame (28) allows access to the air conditioning unit (14) when the air conditioning unit (14) is housed in the technical room (12).

9. Vehicle (1) according to claim 7 or 8, wherein an air conditioning unit (14) is housed in the technical room (12), and wherein the air conditioning unit (14) comprises at least one hollow (27) complementary to a rivet (23) for fastening the first metal frame (20) to the structure (17).
